# EUROPÄISCHE PATENTSCHRIFT

(11) **EP 4 092 346 B1**
(45) Veröffentlichungstag und Bekanntmachung des Hinweises auf die Patenterteilung: **30.07.2025**
(21) Anmeldenummer: 22167161.3
(22) Anmeldetag: 07.04.2022
(51) Int. Cl.: F24F 13/02

(54) **LUFTKANAL**
AIR DUCT
CANAL D'AIR

(30) Priorität: 21.05.2021 DE 102021113247
(43) Veröffentlichungstag der Anmeldung: 23.11.2022
(73) Patentinhaber: Naber Holding GmbH & Co. KG, 48529 Nordhorn (DE)
(72) Erfinder: Naber, Hans-Joachim, 48527 Nordhorn (DE)
(74) Vertreter: Angerhausen, Christoph

(56) Entgegenhaltungen:
- DE-A1- 102017 104 772
- DE-A1- 102017 221 725
- DE-U1- 202017 105 556
- JP-A- 2006 170 315
- US-A- 2 164 394

## Beschreibung

Die Erfindung betrifft eine Anordnung aus einem Luftkanal und einem in dem Luftkanal montierten Funktionselement, wobei sich der Luftkanal im Wesentlichen in einer Längsrichtung erstreckt und eine einen Strömungsquerschnitt umschließende Kanalwand aufweist, welche an ihrer Innenseite eine Befestigungseinrichtung aufweist, welche zumindest eine sich zumindest abschnittsweise in Kanallängsrichtung erstreckende Linearschiene und zumindest zwei hinterschnittige Rastabschnitte aufweist, wobei das Funktionselement in Kanallängsrichtung auf die Befestigungseinrichtung aufschiebbar ist. Eine derartige Anordnung ist bereits bekannt aus der DE 10 2017 221 725 A1.

Aus dem Stand der Technik sind verschiedene Arten von Luftkanälen zur Be- und Entlüftung von Gebäuden bekannt. Die Aufgabe eines Luftkanals besteht beispielsweise darin, die beim Arbeiten in Küchen, insbesondere beim Erhitzen von Speisen und Flüssigkeiten entstehenden Wrasen aus dem Bereich der Küche abzuführen, um den Arbeitsbereich frei von Gerüchen und Kondensat zu halten.

Vor dem Hintergrund eines steigenden Umweltbewusstseins sowie eines zunehmenden Wettbewerbsdrucks in einer globalisierten Wirtschaft besteht das Ziel einer ressourcenschonenden Fertigung von Luftkanälen zum einen in der Verringerung des Materialeinsatzes und zum anderen in der Ausgestaltung der Luftkanäle für ein möglichst breites Anwendungsspektrum. Ein weiterer Luftkanal ist beispielsweise aus der DE 10 2017 104 772 A1 bekannt.

Die aus dem Stand der Technik bekannten Luftkanäle haben jedoch den Nachteil, dass das Einsetzen des in den Luftkanal aufzunehmenden Funktionselements mühselig bzw. schwierig zu handhaben ist.Es ist daher die Aufgabe der Erfindung, einen Luftkanal bereitzustellen, in welchem auf besonders einfache Weise unterschiedliche Funktionselemente aufnehmbar sind.

Die Aufgabe wird gelöst durch eine Anordnung mit den Merkmalen des unabhängigen Anspruchs 1.

Demgemäß ist vorgesehen, dass das Funktionselement zwei Rastfüße aufweist, welche zum Befestigen des Funktionselements im Luftkanal die hinterschnittigen Rastabschnitte hintergreifen. Der Luftkanal kann insbesondere als Flachkanal ausgeführt sein. Der Flachkanal kann eine Querabmessung aufweisen, welche größer ist als eine Höhenabmessung des Flachkanals. Dadurch kann die den Flachkanal umschließende Kanalwand insgesamt vier Wandabschnitte aufweisen, von denen die sich in Querrichtung erstreckenden Wandabschnitte parallel zueinander sind und die sich in Höhenrichtung erstreckenden Wandabschnitte parallel zueinander sind. Die Wandabschnitte können jeweils über abgerundete Ecken ineinander übergehen. Der Luftkanal kann alternativ als Rundkanal ausgeführt sein. Die Innenseite der Kanalwand ist insbesondere dem Strömungsquerschnitt zugewandt. Das Funktionselement kann ein mit dem Luftkanal technisch interagierendes Element sein. Das Funktionselement kann ferner ein die technische Funktion des Luftkanals erweiterndes Element sein. Als aufnehmbares Funktionselement kann beispielsweise ein Stützsteg, Kabelkanal oder Schalldämpfungselement bzw. eine Kombination daraus infrage kommen. Der Luftkanal kann ferner zwei gegenüberliegend angeordnete Befestigungseinrichtungen aufweisen. Dadurch kann ein in dem Kanal aufgenommenes Funktionselement an gegenüberliegenden Innenseiten des Kanals fixiert werden. Die gegenüberliegenden Befestigungseinrichtungen können insbesondere fluchtend zueinander angeordnet sein.

Es kann vorgesehen sein, dass die Kanalwand eine über ihren Verlauf variierende Wandstärke aufweist. Beispielsweise kann beim Flachkanal vorgesehen sein, dass die Wandstärke in den abgerundeten Ecken geringer ist als in den gerade verlaufenden Wandabschnitten. Ferner kann vorgesehen sein, dass die Wandstärke in den geraden Wandabschnitten jeweils zur Mitte hin graduell zunimmt. Bei der Ausführung als Flachkanal kann ferner vorgesehen sein, dass die maximale Dicke der in Querrichtung verlaufenden Wandabschnitte größer ist als die maximale Dicke der in Höhenrichtung verlaufenden Wandabschnitte. Die Wandstärke in den abgerundeten Ecken kann beispielsweise zwischen 0,8-1,6 mm, bevorzugt zwischen 1,0-1,4 mm, besonders bevorzugt 1,2 mm betragen. Die maximale Wandstärke der in Höhenrichtung verlaufenden Wandabschnitte kann beispielsweise zwischen 1,0-1,5 mm, bevorzugt zwischen 1,2-1,3 mm, besonders bevorzugt 1,25 mm betragen. Die maximale Wandstärke der in Querrichtung verlaufenden Wandabschnitte kann beispielsweise zwischen 1,5-2,1 mm, bevorzugt zwischen 1,7-1,9 mm, besonders bevorzugt 1,8 mm betragen. Ausgehend vom Punkt maximaler Wandstärke in der Mitte der in Querrichtung verlaufenden Wandabschnitte können sich die entsprechenden Wandabschnitte an der Außenseite des Flachkanals jeweils mit einer Neigung zwischen 0,2-0,6°, bevorzugt zwischen 0,3-0,5°, besonders bevorzugt 0,4° in Richtung der Ecken erstrecken. Die Höhenausdehnung des Flachkanals kann beispielsweise 80-92 mm, bevorzugt 84-88, besonders bevorzugt 86,6 mm betragen. Die Querausdehnung des Flachkanals kann beispielsweise 200-240 mm, bevorzugt 210-230 mm, besonders bevorzugt 219,6 mm betragen. Der Innenradius der abgerundeten Ecken kann beispielsweise 15-25 mm, bevorzugt 18-22 mm, besonders bevorzugt 20 mm betragen.

Der Luftkanal kann ferner an seiner Innenseite eine Ribletstruktur aufweisen. Besonders vorteilhaft können diese eine Verminderung des Reibungswiderstands auf turbulent überströmten Oberflächen bewirken. Die Riblets können als feine Rippen mit scharfen Spitzen ausgeführt sein. Es kann vorgesehen sein, dass die Längsachsen der Riblets bzw. Rippen dabei in Strömungsrichtung ausgerichtet sind.

Es kann ferner vorgesehen sein, dass der Luftkanal an seiner Außenseite in Längsrichtung verlaufende Versteifungsrippen aufweist. Der Abstand der Versteifungsrippen zueinander kann dabei im Bereich der abgerundeten Ecken kleiner sein als im Bereich der geraden Wandabschnitte. Der Abstand der Versteifungsrippen kann dabei zur Mitte der geraden Wandabschnitte graduell abnehmen. Beispielsweise kann der maximale Abstand der Versteifungsrippen auf den in Querrichtung ausgerichteten Wandabschnitten des Flachkanals zwischen 5-15 mm, bevorzugt zwischen 8-12 mm, besonders bevorzugt 10 mm betragen. Ferner kann der maximale Abstand der Versteifungsrippen auf den in Höhenrichtung ausgerichteten Wandabschnitten des Flachkanals zwischen 3-7 mm, bevorzugt zwischen 4-6 mm, besonders bevorzugt 5 mm betragen.

In der Ausführung als Flachkanal mit im Wesentlichen rechteckigen Strömungsquerschnitt kann die Befestigungseinrichtung vorzugsweise auf der Innenseite eines der längeren Wandabschnitte, insbesondere der Querwände angeordnet sein. Bei der Nutzung der Befestigungseinrichtung zum Befestigen eines Stützsteg kann dabei besonders vorteilhaft der Flachkanal an seiner strukturell schwächsten Stelle abgestützt werden, in dem sich der Stützsteg an der gegenüberliegenden Wand abgestützt.

Die Befestigungseinrichtung kann zum Unterbinden einer Bewegung des Funktionselements von dem die Befestigungseinrichtung aufweisenden Kanalwandabschnitts in Richtung des Kanalinneren ausgebildet sein. Dadurch kann ein Verrutschen oder Verschieben des Funktionselements entlang der Höhenachse, insbesondere in Richtung Kanalmitte oder der gegenüberliegenden Wand, des Luftkanals vermieden werden. Dazu kann die Befestigungseinrichtung eine Haltevorrichtung aufweisen, welches von einem in den Luftkanal eingesetzten Funktionselement hintergreifbar ist.

Die Befestigungseinrichtung kann ferner zum Unterbinden einer Bewegung des Funktionselements in einer Querrichtung des die Befestigungseinrichtung aufweisenden Kanalwandabschnitts ausgebildet sein. Dadurch kann ein Verrutschen oder Verschieben des Funktionselements entlang der Querachse des Luftkanals, insbesondere entlang des die Befestigungseinrichtung aufweisenden Kanalwandabschnitts vermieden werden. Dazu kann die Befestigungseinrichtung eine Haltevorrichtung aufweisen, welche ein in den Luftkanal eingesetztes Funktionselement seitlich abstützt. Insbesondere kann die Befestigungseinrichtung eine Haltevorrichtung aufweisen, welche ein in den Luftkanal eingesetztes Funktionselement in Querrichtung von beiden Seiten fixiert.

Außerdem kann die Befestigungseinrichtung zum Unterbinden eines Verdrehens des Funktionselements um eine Drehachse senkrecht zu der Ebene des die Befestigungseinrichtung aufweisenden Kanalwandabschnitts ausgebildet sein. Dadurch kann ein Verdrehen des Funktionselements in oder parallel zur Ebene des die Befestigungseinrichtung aufweisenden Kanalwandabschnitts vermieden werden. Zu diesem Zweck kann die Befestigungseinrichtung eine Haltevorrichtung aufweisen, welche ein in den Luftkanal eingesetztes Funktionselement in Querrichtung von beiden Seiten abstützt, wobei die Abstützpunkte in Längsrichtung des Kanals versetzt zueinander sind.

Darüber hinaus kann die Befestigungseinrichtung zum Unterbinden eines Verdrehens des Funktionselements um eine Drehachse senkrecht zum Strömungsquerschnitt ausgebildet sein. Dadurch kann ein Verdrehen des Funktionselements parallel zur Kanalwandung vermieden werden. Zu diesem Zweck kann die Befestigungseinrichtung eine Haltevorrichtung aufweisen, welche von einem in den Luftkanal eingesetzten Funktionselement an zumindest zwei in Querrichtung voneinander beabstandeten Abstützpunkten hintergreifbar ist.

Die Befestigungseinrichtung kann zum Unterbinden eines Verdrehens des Funktionselements um eine Drehachse senkrecht zum Kanallängsschnitt ausgebildet sein. Dadurch kann ein Verdrehen des Funktionselements um die Querachse vermieden werden. Zu diesem Zweck kann die Befestigungseinrichtung eine Haltevorrichtung aufweisen, welche von einem in den Luftkanal eingesetzten Funktionselement an zumindest zwei in Längsrichtung voneinander beabstandeten Abstützpunkten hintergreifbar ist.

Ferner kann die Befestigungseinrichtung zumindest eine sich in Kanallängsrichtung zumindest abschnittsweise erstreckende Linearschiene aufweisen. Insbesondere kann die Linearschiene mittig auf der diese aufweisenden Kanalwand angeordnet sein. Die Linearschiene kann sich über die gesamte Länge des Kanals erstrecken.

Beispielsweise kann die zumindest eine Linearschiene eine Längsnut aufweisen, in welcher hinterschnittig die beiden Rastabschnitte aufeinander zuweisend ausgebildet sind. Alternativ kann die zumindest eine Linearschiene in Querrichtung an ihren Außenseiten zwei voneinander wegweisen Rastabschnitte aufweisen.

Die Befestigungseinrichtung kann zwei parallele Linearschienen umfassen, von denen jede einen hinterschnittigen Rastabschnitt aufweist. Für ein vereinfachtes Einfädeln des Funktionselements können die zwei Linearschienen an den in Längsrichtung liegenden Enden des Kanalstücks eine Aufweitung aufweisen bzw. sich leicht voneinander entfernen. In entsprechender Weise können an den aufgeweiteten Enden ebenfalls die Rastabschnitte aufgeweitet sein.

Die zumindest eine Linearschiene kann einen sich im Wesentlichen senkrecht von der Kanalwandung weg erstreckenden ersten Abschnitt sowie einen sich daran anschließenden sich im Wesentlichen parallel zur Kanalwandung erstreckenden zweiten Abschnitt aufweisen.

Dabei können die hinterschnittigen Rastabschnitte aufeinander zuweisen. Alternativ können die hinterschnittigen Rastabschnitte voneinander wegweisen.

Die Befestigungseinrichtung kann einstückig mit der Kanalwand ausgebildet oder an diese angeformt sein. Der Kanal kann beispielsweise durch Extrusion hergestellt sein.

Es kann vorgesehen sein, dass der Luftkanal als Flachkanal ausgeführt ist und eine variierende Wandstärke aufweist, wobei die Wandstärke in den Eckbereichen geringer ist als in den geraden Wandabschnitten, und wobei die Wandstärke zur Mitte der geraden Wandabschnitte hin zunimmt.

Zum Montieren des Funktionselements kann dieses über eine der Stirnseiten des Luftkanals auf die zu den Stirnseiten offene Befestigungseinrichtung aufgeschoben werden. Die Rastfüße können über zwei diese verbindenden Rastbeine miteinander verbunden sein. Im eingebauten Zustand der Rastbeine in den Rastabschnitten können die Rastbeine leicht vorgespannt sein. Dadurch wird eine sichere Befestigung des Funktionselements im Luftkanal sichergestellt.

Ferner kann vorgesehen sein, dass das Funktionselement ein den Luftkanal abstützendes Stützelement aufweist, welches sich zwischen der Befestigungseinrichtung und dem der Befestigungseinrichtung gegenüberliegenden Kanalwandabschnitt erstreckt. Es kann vorgesehen sein, dass das Stützelement die gegenüberliegenden abgestützten Kanalwände leicht gegeneinander vorspannt. Wenn der Luftkanal zwei gegenüberliegende Befestigungseinrichtungen aufweist, kann das Stützelement entsprechend mit gegenüberliegenden Rastfüßen in die jeweiligen Befestigungseinrichtung eingeschoben werden. Falls nur eine Befestigungseinrichtung im Flachkanal vorgesehen ist, kann das Stützelement so ausgeführt sein, dass dieses an seiner der Befestigungseinrichtung gegenüberliegenden Seite eine Krafteinleitungsfläche aufweist. Die Krafteinleitungsfläche kann insbesondere parallel zu der an dieser anliegenden Kanalwand ausgeführt sein, so dass die Krafteinleitungsfläche plan an der ihr zugeordneten Kanalwand anliegt. Das Vorsehen einer Krafteinleitungsfläche bewirkt eine verbesserte Lagerung bzw. einen Kippschutz des Stützelements, wodurch das Stützelement gemäß dem dritten Eulerschen Knickfall gelagert ist und damit eine höhere kritische Knicklast aufweist. Ferner kann das Stützelement als Stützsteg ausgebildet sein, mit einem sich im Wesentlichen parallel zur Höhenausdehung des Kanals erstreckenden Stegabschnitt. Der Stegabschnitt kann zur Stegmitte hin eine Aufdickung aufweisen. Dort können die höchsten Spannungen auftreten. Die Stegmitte kann eine Dicke von 1,9-2,1 mm, bevorzugt 1,95-2,05, besonders bevorzugt 1,99 mm aufweisen.

Außerdem kann das Funktionselement eine sich zwischen den hinterschnittigen Rastabschnitten erstreckende Abdeckung aufweisen, durch welche zwischen der Abdeckung und dem durch diese abgedeckten Kanalwandabschnitt ein vom Strömungsbereich abgetrennter, sich in Kanallängsrichtung erstreckender Kabelkanal gebildet ist. Der Kabelkanal kann so ausgeführt sein, dass in diesem beispielsweise ein Druckluftschlauch von 8 mm Durchmesser sowie ein 4x6 mm Kabel gleichzeitig untergebracht werden können. Die Abdeckung kann sich zwischen den beiden Rastfüßen erstrecken und/oder an diese angeformt sein. Die Abdeckung kann insbesondere halbkreisförmig ausgeführt sein. Ferner können die Abdeckung und der Stützsteg als Kombination ausgeführt sein. Dabei kann sich der Stützsteg oberhalb der Abdeckung von dieser wegerstrecken. Der Stützsteg kann an die Abdeckung angeformt sein. Durch die halbkreisförmig ausgeführte Abdeckung weist diese in Kombination dem Stützelement eine besonders gute Spannungsverteilung auf. Unmittelbar oberhalb der Abdeckung kann der Steg eine Dicke zwischen 1,2-1,4 mm, bevorzugt 1,25-1,35 mm, besonders bevorzugt 1,28 mm aufweisen. Unmittelbar unterhalb der Krafteinleitungsfläche kann der Steg eine Dicke zwischen 1,15-1,35 mm, bevorzugt 1,2-1,3 mm, besonders bevorzugt 1,23 mm aufweisen.

Die den Strömungsbereichen des Luftkanals zuweisenden Flächen der Funktionselemente können jeweils mit einer Ribletstruktur bedeckt sein.

Weitere Eigenschaften, Vorteile und Merkmale der Erfindung sind in der folgenden Beschreibung bevorzugter Ausführungen der Erfindung anhand der beiliegenden Zeichnungen erkennbar, in denen zeigen:
- Fig. 1: eine perspektivische Ansicht einer Ausführungsform eines erfindungsgemäßen Flachkanals;
- Fig. 2: eine perspektivische Ansicht einer Ausführungsform eines erfindungsgemäßen Rundkanals;
- Fig. 3a: eine Querschnittsansicht einer Ausführungsform eines erfindungsgemäßen Flachkanals mit einer Befestigungseinrichtung;
- Fig. 3b: eine Querschnittsansicht einer Ausführungsform eines erfindungsgemäßen Flachkanals mit zwei gegenüberliegenden Befestigungseinrichtungen;
- Fig. 4a: eine perspektivische Ansicht einer erfindungsgemäßen Stützsteg-Kabelkanal-Kombination;
- Fig. 4b: eine Querschnittsansicht einer erfindungsgemäßen Stützsteg-Kabelkanal-Kombination;
- Fig. 5a: eine perspektivische Ansicht eines Kabelkanals;
- Fig. 5b: eine Querschnittsansicht eines Kabelkanals;
- Fig. 6: eine Querschnittsansicht eines in einen Flachkanal eingesetzten Funktionselements.

Figur 1 zeigt eine erste Ausführungsform des Luftkanals 301 in Form eines Flachkanals 316. Dieser erstreckt sich im Wesentlichen in einer Längsrichtung X, welcher der Strömungsrichtung entspricht, in einer Querrichtung Y sowie in einer Höhenrichtung Z, wobei die in Querrichtung Y ausgerichteten horizontalen Wandabschnitte länger sind als die in Höhenrichtung Z ausgerichteten vertikalen Wandabschnitte. Die vier gezeigten Wandabschnitte bilden gemeinsam die den in der Y-Z-Ebene liegenden Strömungsquerschnitt umschließende Kanalwand 302, wobei die Eckbereiche der aneinander grenzenden Kanalwandabschnitte jeweils abgerundet sind. Mittig im Kanalinneren 306 auf der unteren horizontalen Kanalwand ist im Kanalwandabschnitt 305 eine Befestigungseinrichtung 303 angeordnet, welche zwei parallele Linearschienen 307 mit aufeinander zuweisenden Rastabschnitten 308 aufweist, wobei die Rastabschnitte 308 bezogen auf das Kanalinnere 306 hinterschnittig ausgeführt sind. Die parallelen Linearschienen 307 erstrecken sich dabei in Längsrichtung X des Flachkanals 316. Es ist zu erkennen, dass auf der Kanalwand 302 im Kanalinneren 306 eine die Wände bedeckende Rippenstruktur 315, sogenannte Riblets, angeordnet ist, wobei sich die Rippen in Längsrichtung X des Flachkanals 316 erstrecken. Die feinen Rippen 315 behindern Querbewegungen der Wirbel in der im Flachkanal vorherrschenden turbulenten Strömung und minimieren dadurch Reibungsverluste an den Wänden. An den Außenseiten der Kanalwände 302 ist ferner zu erkennen dass dort Versteifungsrippen 318 in Längsrichtung X des Kanals 301 angeordnet sind, wodurch die Verwindungssteifigkeit des Kanals erhöht wird. Wie zu erkennen ist, weisen die Versteifungsrippen 318 in den Eckbereichen des Kanals301 einen geringeren Abstand auf als auf den geraden Wandabschnitten, wobei der Abstand der Versteifungsrippen 318 zur Mitte der geraden Wandabschnitte hin zusätzlich abnimmt.

Figur 2 zeigt eine zweite Ausführungsform des Luftkanals 301 in Form eines Rundrohrs 317. Die den runden Strömungsquerschnitt umschließende Kanalwand 302 weist an ihrer Innenseite auf einem Kanalwandabschnitt 305 eine Befestigungseinrichtung 303 auf, welche wie die in Figur 1 gezeigte Ausführungsform zwei parallele Linearschienen 307 aufweist, welche aufeinander zuweisende Rastabschnitte 308 aufweisen. Auch die Innenseite des Rundrohrs ist mit Riblets 315 ausgekleidet.

Die Figuren 3a und 3b zeigen jeweils Querschnittsansichten eines Flachkanals 316, wobei die in Figur 3a gezeigte Ausführungsform eine Befestigungseinrichtung 303 und die in Figur 3b gezeigte Ausführungsform zwei gegenüberliegende Befestigungseinrichtungen 303 aufweist. Wie zu erkennen ist, weist der Flachkanal 316 eine variierende Wandstärke auf, wobei die Wandstärke in den Eckbereichen geringer ist als in den geraden Wandabschnitten, wobei die Wandstärke zur Mitte der geraden Wandabschnitte hin zunimmt. Dadurch weist die Außenseite der geraden Wandabschnitte zu deren Mitte hin eine geringfügige Steigung auf. Es ist zu erkennen, dass über den gesamten Strömungsquerschnitt verteilt im Kanalinneren 306 in Längsrichtung X verlaufende Riblets 315 angeordnet sind. Ferner sind an der Außenseite der Wandung 302 des Kanals 316 in Längsrichtung X verlaufende Versteifungsrippen 318 angeordnet. Die am Boden des Flachkanals 316 angeordnete Befestigungseinrichtung 303 weist zwei gegenüberliegende Linearschienen 307 auf, wobei jede Linearschiene 307 einen parallel zum unteren Wandabschnitt ausgerichteten Rastabschnitt 308 aufweist, wobei die beiden Rastabschnitte 308 der parallelen Linearschienen 307 aufeinander zuweisen. Die Rastabschnitte 308 sind jeweils über einen im Wesentlichen senkrecht angeordneten ersten Abschnitt mit dem unteren Kanalwandabschnitt beabstandet von diesem verbunden. Unterhalb der Rastabschnitte 308 weisen die Linearschienen 307 in dem diesen zugeordneten Wandabschnitt eingebrachte Führungsnuten in Längsrichtung X auf, welche als zusätzliche Linearführung für das jeweils eingesetzte Funktionselement dienen. Zwischen den Linearschienen 307 weist die Kanalwand an ihrer Innenseite ebenfalls Riblets 315 auf, für den Fall, dass der Luftkanal ohne Funktionselement genutzt wird und die betreffende Fläche freiliegt. In Figur 3b ist zu erkennen, dass die Wandabschnitte 305 der gleichförmig ausgebildeten und in Höhenrichtung Z gegenüberliegenden Befestigungseinrichtungen 303 in Querrichtung Y fluchtend zueinander ausgerichtet sind.

Figur 4 zeigt ein im Luftkanal 301 montierbares Funktionselement 304, welches in Form einer Kombination eines Stützelements 311 mit einer Abdeckung 313 ausgebildet ist. Zur Befestigung des Funktionselements 304 weist dieses Rastfüße 310 auf, welche in die Rastabschnitte 308 der Befestigungseinrichtung 303 einsetzbar sind und diese jeweils hintergreifen. Dadurch ist das Funktionselement in Längsrichtung X des Luftkanals 301 verschieblich und in allen anderen Freiheitsgraden eingeschränkt. Über Rastbeine sind die Rastfüße 310 mit dem Stützabschnitt 320 des Stützelements 311 verbunden, wobei die Rastbeine halbkreisförmig gekrümmt ausgeführt sind, so dass darunter ein separater, vom Strömungsquerschnitt abgetrennter Hohlraum gebildet ist, welcher als Kabelkanal 314 nutzbar ist. Wie in Figur 4b zu sehen ist, nimmt die Dicke des Stützabschnitts 320 zur Mitte hin zu und ist im Vergleich dazu im Bereich der Verbindungsstellen zu den Rastbeinen bzw. der Abdeckung 313 und zur Krafteinleitungsfläche 319 an der Oberseite des Stützelements geringer. Die Krafteinleitungsfläche 319 schließt sich am oberen Ende des Stützabschnitts 320 T-förmig an diesen an und kragt seitlich aus. Die äußeren Flächen des Funktionselements 304, das heißt, die dem Strömungskanal zugewandten Flächen, sind mit Riblets 315 bedeckt.

In Figur 5a ist das Funktionselement 304 als Abdeckung 313 ausgeführt perspektivisch dargestellt, in Figur 5b als Querschnittsdarstellung. Unter der Abdeckung ist im eingesetzten Zustand in den Luftkanal 301 ein in Längsrichtung X verlaufender Kabelkanal 314 gebildet. Wie zu erkennen ist, weist die Abdeckung eine halbkreisförmigen, kuppelartigen Kontur auf, wobei auch andere Querschnitte denkbar sind. An den unteren Enden des Halbkreis bzw. der Rastbeine erstrecken sich die Rastfüße 310 horizontal und in zueinander entgegengesetzter Richtung von diesen weg. Die Oberfläche der Abdeckung 313 ist mit Riblets 315 bedeckt.

Eine Anordnung 309 aus einem Flachkanal 316 und einem darin aufgenommenen Funktionselement 304 ist in Figur 6 dargestellt. Das aufgenommene Funktionselement 304 ist in diesem Fall die in Figur 4 gezeigte Stützsteg-Kabelkanal-Kombination, welche zum einen zur Abstützung des Flachkanals in seiner Höhenrichtung Z und zum anderen zum Bereitstellen eines Kabelkanals 314 dient. Zur Montage wird das Funktionselement 304 von einer der Stirnseiten des Flachkanals 316 in Längsrichtung in diesen hineingeschoben, wobei die Rastfüße 310 des Funktionselements 304 in die Rastabschnitte 308 der Linearschienen 307 eingefädelt werden. Dabei werden die Rastbeine zusammengedrückt, da diese zum besseren Fixieren unter leichter Vorspannung in die Befestigungseinrichtung 303 eingesetzt werden. Es ist zu erkennen, dass die Unterseiten der Rastfüße in den in der an diesen anliegenden Kanalwand ausgebildeten Längsnuten geführt sind. An dem der Befestigungseinrichtung gegenüberliegenden Kanalwandabschnitt 312 stützt das Stützelement 311 die gegenüberliegende Kanalwand mittels der an dieser anliegenden Krafteinleitungsfläche 319 ab. Zwischen der Abdeckung 313 und dem durch diese bedeckten, die Befestigungseinrichtung 303 aufweisenden Kanalwandabschnitt 305 ist ein Kabelkanal 314 gebildet, welcher fluidisch vom Strömungskanal des Luftkanals getrennt ist.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein.

### Bezugszeichenliste

- 301: Luftkanal
- 302: Kanalwand
- 303: Befestigungseinrichtung
- 304: Funktionselement
- 305: Kanalwandabschnitt
- 306: Kanalinneres
- 307: Linearschiene
- 308: Rastabschnitt
- 309: Anordnung
- 310: Rastfuß
- 311: Stützelement
- 312: gegenüberliegender Kanalwandabschnitt
- 313: Abdeckung
- 314: Kabelkanal
- 315: Riblets
- 316: Flachkanal
- 317: Rundkanal
- 318: Versteifungsrippen
- 319: Krafteinleitungsfläche
- 320: Stützabschnitt
- X: Längsrichtung
- Y: Querrichtung
- Z: Höhenrichtung

## Patentansprüche

1. Anordnung (309) aus einem Luftkanal (301) und einem in dem Luftkanal (301) montierten Funktionselement (304), wobei sich der Luftkanal (301) im Wesentlichen in einer Längsrichtung (X) erstreckt und eine einen Strömungsquerschnitt umschließende Kanalwand (302) aufweist, welche an ihrer Innenseite mindestens eine Befestigungseinrichtung (303) aufweist, welche zumindest eine sich zumindest abschnittsweise in Kanallängsrichtung (X) erstreckende Linearschiene (307) und zumindest zwei hinterschnittige Rastabschnitte (308) aufweist, wobei das Funktionselement (304) in Kanallängsrichtung (X) auf die Befestigungseinrichtung (303) aufschiebbar ist, **dadurch gekennzeichnet, dass** das Funktionselement (304) zwei Rastfüße (310) aufweist, welche zum Befestigen des Funktionselements (304) im Luftkanal (301) die hinterschnittigen Rastabschnitte (308) hintergreifen.

2. Anordnung (309) nach Anspruch 1 oder 2, wobei die Befestigungseinrichtung (303) zwei parallele Linearschienen (307) umfasst, von denen jede einen hinterschnittigen Rastabschnitt (308) aufweist.

3. Anordnung (309) nach einem der vorangehenden Ansprüche, wobei die hinterschnittigen Rastabschnitte (308) aufeinander zuweisen oder voneinander wegweisen.

4. Anordnung (309) nach einem der vorangehenden Ansprüche, wobei die Befestigungseinrichtung (303) einstückig mit der Kanalwand (302) ausgebildet oder an diese angeformt ist.

5. Anordnung (309) nach einem der vorangehenden Ansprüche, bei der der Luftkanal (301) als Flachkanal (316) ausgeführt ist und eine variierende Wandstärke aufweist, wobei die Wandstärke in den Eckbereichen geringer ist als in den geraden Wandabschnitten, und wobei die Wandstärke zur Mitte der geraden Wandabschnitte hin zunimmt.

6. Anordnung (309) nach einem der vorangehenden Ansprüche, wobei das Funktionselement (304) ein den Luftkanal (301) abstützendes Stützelement (311) aufweist, welches sich zwischen der Befestigungseinrichtung (303) und dem der Befestigungseinrichtung (303) gegenüberliegenden Kanalwandabschnitt (312) erstreckt.

7. Anordnung (309) nach Anspruch 6, wobei die Dicke des Stützelements (311) zur Kanalmitte hin zunimmt und im Bereich der Kanalwände demgegenüber geringer ist.

8. Anordnung (309) nach einem der einem der vorangehenden Ansprüche, wobei das Funktionselement (304) eine sich zwischen den hinterschnittigen Rastabschnitten (308) erstreckende Abdeckung (313) aufweist, durch welche zwischen der Abdeckung (313) und dem durch diese abgedeckten Kanalwandabschnitt (305) ein vom Strömungsbereich abgetrennter, sich in Kanallängsrichtung (X) erstreckender Kabelkanal (314) gebildet ist.

## Claims

1. Arrangement (309) comprising an air duct (301) and a functional element (304) mounted in the air duct (301), wherein the air duct (301) extends substantially in a longitudinal direction (X) and has a duct wall (302) which encloses a flow cross section and which has on its inner side at least one fastening device (303) which has at least one linear rail (307) which extends at least in sections in the duct longitudinal direction (X), and at least two undercut latching sections (308), wherein the functional element (304) can be pushed onto the fastening device (303) in the duct longitudinal direction (X), **characterized in that** the functional element (304) has two latching feet (310) which engage behind the undercut latching sections (308) in order to fasten the functional element (304) in the air duct (301).

2. Arrangement (309) according to claim 1 or 2, wherein the fastening device (303) comprises two parallel linear rails (307), each of which has an undercut latching section (308).

3. Arrangement (309) according to one of the preceding claims, wherein the undercut latching sections (308) point towards one another or point away from one another.

4. Arrangement (309) according to one of the preceding claims, wherein the fastening device (303) is formed in one piece with the duct wall (302) or is integrally formed thereon.

5. Arrangement (309) according to one of the preceding claims, in which the air duct (301) is designed as a flat duct (316) and has a varying wall thickness, wherein the wall thickness is smaller in the corner regions than in the straight wall sections, and wherein the wall thickness increases towards the centre of the straight wall sections.

6. Arrangement (309) according to one of the preceding claims, wherein the functional element (304) has a supporting element (311) which supports the air duct (301) and which extends between the fastening device (303) and the duct wall section (312) opposite the fastening device (303).

7. Arrangement (309) according to claim 6, wherein the thickness of the supporting element (311) increases towards the centre of the duct and is smaller in comparison in the region of the duct walls.

8. Arrangement (309) according to one of the preceding claims, wherein the functional element (304) has a cover (313) which extends between the undercut latching sections (308) and by means of which a cable duct (314) which is separated from the flow region and extends in the duct longitudinal direction (X) is formed between the cover (313) and the duct wall section (305) covered thereby.

## Revendications

1. Dispositif (309) comprenant un conduit d'air (301) et un élément fonctionnel (304) monté dans le conduit d'air (301), dans lequel le conduit d'air (301) s'étend essentiellement dans une direction longitudinale (X) et présente une paroi de conduit (302) délimitant une section transversale de flux, laquelle paroi présente sur son côté intérieur au moins un dispositif de fixation (303), qui comprend au moins un rail linéaire (307) s'étendant au moins partiellement dans la direction longitudinale du conduit (X) et au moins deux sections d'encliquetage en contre-dépouille (308), l'élément fonctionnel (304) étant apte à être glissé sur le dispositif de fixation (303) dans la direction longitudinale du conduit (X), **caractérisé en ce que** l'élément fonctionnel (304) présente deux pieds d'encliquetage (310) qui s'engagent derrière les sections d'encliquetage en contre-dépouille (308) pour fixer l'élément fonctionnel (304) dans le conduit d'air (301).

2. Dispositif (309) selon la revendication 1 ou 2, dans lequel le dispositif de fixation (303) comprend deux rails linéaires parallèles (307), dont chacun présente une section d'encliquetage en contre-dépouille (308).

3. Dispositif (309) selon l'une des revendications précédentes, dans lequel les sections d'encliquetage en contre-dépouille (308) sont orientées l'une vers l'autre ou s'éloignent l'une de l'autre.

4. Dispositif (309) selon l'une des revendications précédentes, dans lequel le dispositif de fixation (303) est formé d'un seul tenant avec la paroi du conduit (302) ou est moulé sur celle-ci.

5. Dispositif (309) selon l'une des revendications précédentes, dans lequel le conduit d'air (301) est conçu comme un conduit plat (316) et présente une épaisseur de paroi variable, l'épaisseur de paroi étant inférieure dans les zones d'angle que dans les sections de paroi droites, et l'épaisseur de paroi augmentant vers le milieu des sections de paroi droites.

6. Dispositif (309) selon l'une des revendications précédentes, dans lequel l'élément fonctionnel (304) présente un élément de support (311) supportant le conduit d'air (301), celui-ci s'étendant entre le dispositif de fixation (303) et la section de paroi de conduit (312) opposée au dispositif de fixation (303).

7. Dispositif (309) selon la revendication 6, dans lequel l'épaisseur de l'élément de support (311) augmente vers le milieu du conduit et est en revanche inférieure dans la zone des parois du conduit.

8. Dispositif (309) selon l'une des revendications précédentes, dans lequel l'élément fonctionnel (304) présente un couvercle (313) s'étendant entre les sections d'encliquetage en contre-dépouille (308), par lequel un chemin de câble (314) séparé de la zone de flux et s'étendant dans la direction longitudinale du conduit (X) est formé entre le couvercle (313) et la section de paroi de conduit (305) couverte par celui-ci.
